# EUROPÄISCHE PATENTSCHRIFT

(11) **EP 2 100 701 B1**
(45) Veröffentlichungstag und Bekanntmachung des Hinweises auf die Patenterteilung: **02.02.2011**
(21) Anmeldenummer: 08152586.7
(22) Anmeldetag: 11.03.2008
(51) Int. Cl.: B27B 5/22, B27B 27/06

(54) **Plattensäge**
Panel saw
Scie à panneaux

(43) Veröffentlichungstag der Anmeldung: 16.09.2009
(73) Patentinhaber: Wilhelm Altendorf GmbH & Co. KG, D-32429 Minden (DE)
(72) Erfinder: Altendorf, Wilfried, 32429 Minden (DE); Vehling, Andreas, 32693 Hespe (DE)
(74) Vertreter: Eisenführ, Speiser & Partner

(56) Entgegenhaltungen:
- EP-A- 1 205 285
- DE-C- 863 546

## Beschreibung

Die Erfindung betrifft eine Materialbearbeitungsmaschine, umfassend ein Maschinengrundgestell, an dem ein Bearbeitungswerkzeug angeordnet ist, das in einer Schnittebene angeordnet ist und eine Schnittrichtung definiert, einen Quertisch mit einer horizontal liegenden Werkstückauflagefläche, der in Schnittrichtung beweglich ist relativ zum Bearbeitungswerkzeug und einen den Quertisch abstützenden Teleskop-Schwenkarm, der an einem inneren Ende des Teleskop-schwenkarms schwenkbar mit dem Maschinengrundgestell verbunden ist und an einem äußeren Ende des Teleskopschwenkarmes am Quertisch befestigt ist.

Insbesondere betrifft die Erfindung eine Formatkreissäge, bei der das Bearbeitungswerkzeug ein Kreissägeblatt ist und um seine Rotationsachse rotierbar am Maschinengrundgestell gelagert ist. Formatkreissägen solcher Art dienen der präzisen Schnittbearbeitung von großformatigen Werkstücken, wie insbesondere Platten aus Massivholz, Holzwerkstoffen, Leichtmetallen und Kunststoffen. An Formatkreissägen wird eine hohe Anforderung an Schnittleistung und Schnittpräzision gestellt und zugleich gefordert, dass auch Schnitte großer Länge in einem Bearbeitungsgang ausgeführt werden können.

Um diese Anforderungen zu erfüllen, weisen Formatkreissägen üblicherweise ein in sich steifes Maschinengrundgestell auf, an dem das Kreissägeblatt drehbar gelagert ist. Das Kreissägeblatt überragt mit einem Umfangsabschnitt eine obere horizontale Auflagefläche des Maschinengrundgestells um einen bestimmten Betrag. Das zu bearbeitende Werkstück wird auf die obere Auflagefläche des Maschinengrundgestells aufgelegt. Um die Führung des Werkstücks entlang des Schnittwerkzeugs in Schnittrichtung zu vereinfachen, ist üblicherweise ein Besäumtisch in Schnittrichtung linear beweglich am Maschinengrundgestell gelagert und dieser Besäumtisch weist ebenfalls eine obere horizontale Auflagefläche auf, die im Wesentlichen fluchtend zur Auflagefläche des Maschinengrundgestells ist. Durch lineares Verschieben des Besäumtisches mitsamt des darauf aufgelegten Werkstücks in Schnittrichtung entlang des Kreissägeblatts kann ein sauberer, präziser und langer Schnitt ausgeführt werden.

Um auch Werkstücke bearbeiten zu können, die quer zur Schnittrichtung eine große Abmessung aufweisen, ist es bekannt, am Besäumtisch oder, falls ein Besäumtisch nicht vorgesehen ist, direkt am Maschinengrundgestell, einen Quertisch vorzugesehen, der ebenfalls eine obere horizontale Auflagefläche aufweist, die im Wesentlichen fluchtend zur Auflagefläche des Maschinengrundgestells und gegebenenfalls des Besäumtisches ist. Der Quertisch ist wiederum in Schnittrichtung relativ beweglich zum Schnittwerkzeug, beispielsweise indem er linear beweglich am Maschinengrundgestell befestigt ist oder aber direkt am Besäumtisch befestigt ist und gemeinsam mit diesem linear bewegt werden kann in Relation zum Maschinengrundgestell. Ein Werkstück kann in diesem Fall zusätzlich durch den Quertisch abgestützt werden und daher auch Werkstücke größerer Abmessung aufgenommen und bearbeitet werden.

Bei den voranstehenden und nachfolgenden Erläuterungen ist dabei die Beweglichkeit des Besäumtisches bzw. des Quertisches in Bezug auf das Schnittewerkzeug so zu verstehen, dass diese Beweglichkeit unabhängig von der Bearbeitungsbewegung des Bearbeitungswerkzeugs, wie also einer Drehung des Kreissägeblatts oder eines Längslaufs eines Bandsägeblatts zu verstehen ist, also diese Beweglichkeit als Schnitthub theoretisch auch bei stillstehendem Schnittwerkzeug vorhanden und ausführbar ist.

Ein grundsätzliches Problem besteht darin, dass der Quertisch eine ausreichend steife Abstützung in Bezug auf das Schnittwerkzeug haben muss, um eine sichere Auflagefläche für das Werkstück bereitzustellen. Es ist daher bekannt, den Quertisch mittels eines Teleskop-schwenkarms zusätzlich abzustützen und hierdurch ein Abkippen der Auflagefläche zu vermeiden. Ein solcher Teleskopschwenkarm ist an seinem zum Maschinengrundgestell weisenden Ende schwenkbar am Maschinengrundgestell befestigt und an seinem vom Maschinengrundgestell wegweisenden Ende in der Regel ebenfalls schwenkbar am Quertisch befestigt. Auf diese Weise kann der Teleskopschwenkarm der Linearbewegung des Quertisches in Relation zum Maschinengrundgestell folgen und eine steife Abstützung des Quertisches bewirken. Dabei wird der Teleskopschwenkarm vorzugsweise mit seinem vom Maschinengrundgestell wegweisenden äußeren Ende am äußeren Ende des Quertisches befestigt, um eine günstige Abstützungswirkung zu erzielen.

Grundsätzlich ist es wünschenswert, die Einsatzmöglichkeiten des Quertisches variabel zu halten und insbesondere auch eine günstige Quertischanordnung für Winkel- oder Gehrungsschnitte zu ermöglichen. Aus EP 1 205 285 A1 ist daher ein Parallelogrammquerschlitten bekannt, der aus einem in einer horizontalen Ebene liegenden Parallelogrammgestell besteht, das in entsprechender Weise parallelogrammartig verschwenkt werden kann, um auch bei Winkel- oder Gehrungsschnitten eine gute Auflagefläche für das Werkstück zu bieten.

Aus DE 863 546 ist eine Kreissäge bekannt, deren Schiebetisch abklappbar ist. Der Schiebetisch wird am Maschinengrundgestell mittels eines starren, beidseits schwenkbar gelagerten Armes abgestützt, dessen äußeres Ende mittels Rollen an Schienen gelagert ist, die am Schiebetisch ausgebildet sind.

Grundsätzlich und insbesondere bei parallelogrammartiger Ausbildung des Quertisches wird die Länge des möglichen Schnittes durch den Teleskopierbereich des Teleskopschwenkarms begrenzt, da durch diesen Teleskopierbereich der Linearverschiebungsbereich des Querschlittens in Relation zum Maschinengrundgestell und damit dem Kreissägeblatt begrenzt wird. Es ist wünschenswert, den Linearverschiebungsbereich des Querschlittens in Bezug auf das Maschinengrundgestell möglichst groß zu gestalten, um auch die Ausführung langer Schnitte, insbesondere langer Winkel- oder Gehrungsschnitte, mit der Formatkreissäge zu erlauben.

Aus DE 102 17 570 A1 ist ein Teleskopschwenkarm bekannt, der aus einem Mehrfachteleskoprohr besteht. Zwar kann mit einer solchen Ausgestaltung grundsätzlich der Teleskopierbereich, d.h. das Verhältnis der längsten zur kürzesten Teleskoplänge, vergrößert werden, allerdings wird dies durch eine aufwendige mehrfache Insichverschachtelung des Teleskopschwenkarms erzielt, die oftmals Nachteile in der Steifigkeit des Teleskopschwenkarms nach sich zieht und daher nicht die erforderliche Steifigkeit und Präzision für eine sichere Abstützung des Quertisches bereitstellen kann. Es hat sich zudem gezeigt, dass durch das Anschlagen der Teleskopelemente in deren jeweiligen Endanschlag auf der einen oder anderen Seite unerwünschte Markierungen in der Schnittfläche am Werkstück erzeugt werden, welche also die Schnittqualität herabsetzen.

Grundsätzlich besteht daher ein Bedarf für eine Formatkreissäge mit einer verbesserten Abstützung des Werkstücks auf einem Quertisch, welche auch die Durchführung langer Schnitte an großen Werkstücken in hoher Schnittqualität ermöglicht.

Diese Aufgabe wird erfindungsgemäß bei einer Materialbearbeitungsmaschine der eingangs genannten Art gelöst, indem das äußere Ende des Teleskop-Schwenkarms linear verschieblich am Quertisch befestigt ist. Mit der erfindungsgemäßen Formatkreissäge wird eine zusätzliche Verschiebbarkeit zwischen dem äußeren Ende des Teleskopschwenkarms und dem Quertisch bereitgestellt. Der Befestigungspunkt des Teleskopschwenkarms am Quertisch ist daher verschieblich und kann unabhängig von der Teleskopierbewegung des Teleskop-schwenkarms verschoben werden. Dies wird erfindungsgemäß insbesondere durch eine separate verschiebliche Lagerung zwischen äußerem Teleskoprohrende und Quertisch erreicht.

Die erfindungsgemäße Materialbearbeitungsmaschine erzielt hierdurch den Vorteil, dass je nach gewünschtem Schnittlängenbereich und in Abhängigkeit der Anordnung des Werkstücks auf dem Quertisch der Befestigungspunkt zwischen Quertisch und äußerem Schwenkarmende solcherart verschoben werden kann, dass die lineare Beweglichkeit des Quertischs zum Maschinengrundgestell für die gewünschte Schnittführung ausreichend ist. Insbesondere kann mit der erfindungsgemäßen Formatkreissäge durch entsprechende vorab durchgeführte und gegebenenfalls fixierte Linearverschiebung zwischen Quertisch und äußerem Teleskop-Schwenkarmende eine solche Einstellung erzielt werden, dass während des Schnittes kein Anschlag des Teleskopschwenkarms auftritt, wenn dieser mehr als zweiteilig ausgeführt sein sollte. Vorzugsweise wird durch die lineare Verschieblichkeit zwischen äußerem Teleskop-Schwenkarmende und Quertisch ein ausreichender Bewegungsbereich des Quertisches in Relation zum Maschinengrundgestell erreicht, der die Verwendung eines Einfachteleskopschwenkarms ermöglicht und hierbei zugleich einen großen linearen Beweglichkeitsbereich des Quertisches bzw. des Quertisches mitsamt Besäumtisches relativ zum Maschinengrundgestell ermöglicht.

Es ist besonders bevorzugt, wenn der Quertisch an einem Besäumtisch befestigt ist, der in Schnittrichtung linear beweglich am Maschinengrundgestell gelagert ist. Durch die Bereitstellung eines Besäumtisches kann eine besonders vorteilhafte, weil über eine große Länge in Schnittrichtung sich erstreckende Lineargleitlagerung zur Schnittführung erzielt werden, was eine hohe Präzision des Schnittes ermöglicht. Dabei ist der Quertisch vorzugsweise verschieblich und in unterschiedlichen Verschiebepositionen feststellbar am Besäumtisch befestigt. In einfachen Ausgestaltungen kann der Quertisch allerdings auch starr und unbeweglich am Besäumtisch befestigt sein.

Weiterhin ist es bevorzugt, wenn der Quertisch ein Parallelogrammquertisch ist, umfassend zwei mit ihrem inneren Ende am Maschinengrundgestell bzw. am Besäumtisch befestigte Querstreben und eine die äußeren Enden der Querstreben verbindende Längsstrebe, deren obere Fläche, gegebenenfalls gemeinsam mit den oberen Flächen der Querstreben, die horizontal liegende Werkstückauflagefläche des Quertisches bildet. Wie zuvor erläutert, ist es für eine variablere Schnittgestaltung insbesondere bevorzugt, wenn der Quertisch parallelogrammartig verändert werden kann, um auch bei Winkel- oder Gehrungsschnitten, insbesondere dann, wenn das Werkstück an einer Anschlagschiene, die oberhalb des Quertisches angeordnet ist, angelegt wird, das Werkstück auf dem Quertisch gut und präzise abstützen zu können. Die parallelogrammartige Verschwenkung des Quertisches wird dabei durch entsprechend verschwenkbare Kopplung der Längs- und Querstreben ermöglicht. Sie kann durch manuelle Betätigung oder motorische Verstellung bewirkt werden. Die motorische Verstellung kann beispielsweise automatisiert nach Eingabe eines gewünschten Schneidwinkels oder Gehrungswinkels erfolgen. Gerade in Verbindung mit einem solchen Parallelogrammquertisch entfaltet die Erfindung eine besonders vorteilhafte Wirkung. So kann nämlich je nach parallelogrammartiger Verschwenkung des Quertisches die hierdurch eintretende Verkürzung des Quertisches in Querrichtung, d.h. in horizontaler Richtung senkrecht zur Schnittrichtung, durch eine entsprechende Verschiebung des äußeren Endes des Teleskopschwenkarms zum Quertisch ausgeglichen werden und hierdurch der für die Abstützung und beabsichtigte Schnittführung günstige Teleskop-Verschwenkbereich des Teleskopschwenkarms eingestellt werden. Dabei ist unter einem Parallelogramm-Quertisch ein Quertisch zu verstehen, der in seiner grundsätzlichen geometrischen Gestaltung so ausgeführt ist, dass er über vier Gelenkpunkte verfügt, die an den vier Ecken des Quertisches angeordnet sind und durch entsprechende Streben miteinander verbunden sind. Alle oder einige dieser Streben und gegebenenfalls zusätzliche an den Streben befestigte Hilfsauflagestreben bilden hierbei die Auflagefläche des Werkstücks aus. Durch Verschwenkung der Eckgelenke, welche diese Streben miteinander verbinden, kann der Quertisch dann aus einer rechteckigen in eine parallelogrammartig abgeschrägte Geometrie verändert werden, um auf diese Weise auch für einen Winkel- oder Gehrungsschnitt aufgelegte Werkstücke über eine große Fläche abstützen zu können.

Dabei ist es bei Ausgestaltung des Quertisches als Parallelogramm-Quertisch mit einer die äußeren Enden der Querstreben verbindenden Längsstrebe besonders bevorzugt, wenn das äußere Ende des Teleskopschwenkarms linear verschieblich an der Längsstrebe befestigt ist. Auf diese Weise wird eine günstige Abstützung des Quertisches an seinem äußeren Ende in jeder Parallelogrammanordnung des Quertisches erzielt.

Gemäß einer weiteren bevorzugten Ausführungsform ist vorgesehen, dass der Quertisch an seinem inneren Ende am Maschinengrundgestell bzw. am Besäumtisch befestigt ist und der Befestigungspunkt am äußeren Ende des Quertisches angeordnet ist. Mit dieser Ausgestaltung wird eine direkte Übertragung der auf den Quertisch einwirkenden Kräfte auf das Maschinengrundgestell bzw. den Besäumtisch über den Teleskopschwenkarm erzielt.

Noch weiter ist es bevorzugt, wenn das äußere Ende des Teleskopschwenkarms linear verschieblich am Quertisch befestigt ist, indem eine Lineargleitlagerung zwischen dem Quertisch und dem äußeren Ende des Teleskopschwenkarms bereitgestellt ist. Mittels einer solchen Lineargleitlagerung kann eine weitestgehend wartungsfreie, den hohen Anforderungen an Präzision und Langlebigkeit genügende Verschieblichkeit erzielt werden.

Dabei ist es insbesondere bevorzugt, wenn die Lineargleitlagerung einen Gleitschuh umfasst, der am Quertisch, vorzugsweise am äußeren Ende des Quertisches befestigt ist und der an einer Linearschiene gelagert ist, die am äußeren Ende des Teleskopschwenkarmes befestigt ist. Insbesondere kann hierbei der Gleitschuh starr am äußeren Ende des Quertisches befestigt werden und die Lineargleitschiene schwenkbar am äußeren Ende des Teleskopschwenkarms befestigt werden, um hierdurch eine definierte Ausrichtung der Verschieblichkeit zwischen dem äußeren Ende des Teleskopschwenkarms und dem Quertisch zu erzielen und zugleich eine schwenkbare Lagerung in Bezug auf diese Verschieblichkeit bereitzustellen, um der Verschwenkung des Teleskopschwenkarms folgen zu können.

Insbesondere ist es dabei bevorzugt, wenn der Teleskopschwenkarm ein am Maschinengrundgestell schwenkbar gelagertes Teleskoprohr und eine linear zum Teleskoprohr verschiebliche Teleskopstange umfasst, an der die Linearschiene um eine Schwenkachse schwenkbar gelagert ist und der Lineargleitschuh starr mit dem äußeren Ende des Quertisches verbunden ist. Mit dieser Ausgestaltung wird ein Einfach-Teleskoprohr vorgesehen, welches in einer für die Steifigkeit der Abstützung und die Qualität der Schnittführung ausreichender Stabilität ausgebildet werden kann und zugleich durch die Anordnung der Linearschiene in schwenkbarer Weise um eine Schwenkachse am äußeren Ende des so ausgebildeten Teleskopschwenkarms eine weitestgehend reibungsfreie und insbesondere frei von Anschlägen mögliche Beweglichkeit bereitgestellt.

Es ist zu verstehen, dass die Lineargleitlagerung zwischen Quertisch und Teleskopschwenkarm jedoch auch in einer umgekehrten Weise ausgestaltet werden kann, d.h., dass die Lineargleitlagerung einen Gleitschuh umfasst, der am äußeren Ende des Teleskopschwenkarmes befestigt ist und der an einer Linearschiene gelagert ist, die am Quertisch, vorzugsweise am äußeren Ende des Quertisches befestigt ist. Auch mit einer solchen Ausgestaltung wird die erfindungsgemäße Wirkung erzielt.

Noch weiter ist es bevorzugt, wenn die Linearschiene und der Gleitschuh so am äußeren Ende des Teleskopschwenkarmes bzw. am Quertisch befestigt sind, dass sich die Linearschiene in einer horizontalen Ebene und in zumindest einer, vorzugsweise in jeder Arbeitsstellung des Quertisches senkrecht zur Schnittrichtung erstreckt. Bei dieser bevorzugten Ausführungsform kann, sowohl bei Ausgestaltung des Quertisches als starrer geometrischer Auflagetisch, als auch bei Ausgestaltung des Quertisches als in sich parallelogrammartig verschwenkbarer Parallelogramm-Quertisch, sichergestellt werden, dass die Verschieblichkeit des äußeren Endes des Teleskopschwenkarmes am Quertisch im Wesentlichen oder insbesondere stets in einer Richtung senkrecht zur Schnittrichtung und einer horizontalen Ebene gegeben ist, um hierdurch die vorteilhafte Einstellung des Bewegungsbereichs der Abstützung durch den Teleskopschwenkarm in der hierzu vorzugsweise benötigten Richtung bereitzustellen.

Schließlich ist es gemäß einer weiteren bevorzugten Ausführungsform vorgesehen, dass eine sich in einer horizontalen Ebene erstreckende Anschlagschiene am Quertisch und/oder am Besäumtisch befestigt ist, die vorzugsweise um eine vertikale Achse schwenkbar befestigt ist. Mit einer solchen Anschlagschiene kann ein definierter Anschlag für ein Werkstück bereitgestellt werden, um hierdurch einen Schnitt an diesem Werkstück in einem exakt definierten Winkel ausführen zu können. Eine solche Anschlagschiene kann insbesondere um einen Winkel von zumindest 45°, vorzugsweise etwas mehr als 45° in Bezug auf die Schnittrichtung verschwenkt werden, um hierdurch auch Gehrungsschnitte in beliebiger Winkellage zu ermöglichen. Insbesondere dann kann es vorteilhaft sein, wenn der Quertisch als Parallelogramm-Quertisch ausgebildet ist und die Querstreben dieses Parallelogramm-Quertisches in gleicher Weise wie die Anschlagschiene verschwenkt werden können, um hierdurch auch in verschwenkten Lagen der Anschlagschiene eine ausreichende Auflagefläche für das Werkstück bereitzustellen.

Ein weiterer Aspekt ist eine Teleskop-Schwenkarmanordnung für eine Materialbearbeitungsmaschine, insbesondere eine Formatkreissäge, umfassend einen Teleskop-Schwenkarm, der an einem inneren Schwenkarmende schwenkbar mit einem Maschinengrundgestell der Formatkreissäge verbunden werden kann und an einem äußeren Schwenkarmende mit einem Quertisch der Formatkreissäge verbunden werden kann, der in Schnittrichtung verschieblich relativ zum Maschinengrundgestell gelagert ist, bei der das äußere Schwenkarmende des Teleskopschwenkarms mit einer Lineargleitlagerung verbunden ist, die am äußeren Ende des Quertisches befestigbar ist um eine lineare Verschieblichkeit des Befestigungspunktes des Teleskopschwenkarms am Quertisch bereitzustellen.

Mit diesem Aspekt der Erfindung wird eine Teleskopschwenkarmanordnung bereitgestellt, welche an einer bestehenden Materialbearbeitungsmaschine , wie einer Formatkreissäge, nachgerüstet werden kann, um hierdurch die erfindungsgemäßen Vorteile auch an bestehenden Formatkreissägen zu verwirklichen. Die Nachrüstung einer solchen Teleskopschwenkarmanordnung kann sich insbesondere anbieten, wenn die Materialbearbeitungsmaschine mit einem verbesserten Quertisch, beispielsweise einem Parallelogramm-Quertisch ausgerüstet wird und hierbei zwecks Bewahrung des ursprünglichen Bewegungsbereichs des Quertisches bzw. zur Erzielung eines größeren Bewegungsbereichs des Quertisches die erfindungsgemäße Verschieblichkeit des Befestigungspunktes zwischen dem äußeren Teleskopschwenkarmende in Bezug auf das äußere Ende des Quertisches erzielt werden soll. In diesem Fall kann insbesondere auch der ursprüngliche Teleskop-Schwenkarm beibehalten und durch Nachrüstung einer Lineargleitlagerung ergänzt werden.

Eine bevorzugte Ausführungsform wird anhand der Figuren beschrieben. Es zeigen:
- Fig. 1:: eine perspektivische Ansicht von schräg vorne seitlich einer Format- kreissäge nach der Erfindung in einer ersten Stellung des Querti- sches,
- Fig. 2:: eine perspektivische Ansicht gemäß Figur 1 der Formatkreissäge gemäß Figur 1 in einer zweiten Stellung des Quertisches, und
- Fig. 3:: eine perspektivische Ansicht gemäß Figur 1 der Formatkreissäge gemäß Figur 1 in einer dritten Stellung des Quertisches.

Die in den Figuren gezeigte Formatkreissäge gemäß der Erfindung umfasst grundsätzlich ein Maschinengrundgestell 10, welches eine obere Arbeitsfläche 11 aufweist, auf der ein Abschnitt des zu bearbeitenden Werkstücks abgelegt werden kann. Ein Kreissägeblatt 20 ist drehbar am Maschinengestell 10 gelagert und ragt teilweise über die Arbeitsfläche 11 des Maschinengrundgestells 10 nach oben hinaus. Das Kreissägeblatt definiert die Schnittrichtung S.

Auf der in Bezug auf das Kreissägeblatt 20 der Arbeitsfläche 11 gegenüberliegenden Seite des Maschinengrundgestells 10 ist ein Besäumtisch 30 angeordnet. Der Besäumtisch 30 ist mittels einer Lineargleitlagerung Schnittrichtung S, relativ zum Kreissägeblatt 20 verschieblich, ist also in einer Richtung, die horizontal und in der Ebene des Kreissägeblatts liegt. Eine Oberfläche 31 des Besäumtisches 30 ist ebenfalls als Auflagefläche für ein Werkstück ausgebildet und liegt fluchtend zur Arbeitsfläche 11 des Maschinengrundgestells 10.

An der seitlichen Kante des Besäumtisches 30 ist ein Parallelogramm-Quertisch 40 angeordnet. Der Parallelogramm-Quertisch 40 ist mittels einer am Besäumtisch 30 ortsfest fixierten Schiene 32, in welche eine entsprechend ausgebildete, kongruente Klemmungsvorrichtung 41 des Parallelogramm-Quertisches eingreift, am Besäumtisch 30 befestigt. Grundsätzlich ist der Parallelogramm-Quertisch 40 auf diese Weise ortsfest am Besäumtisch 30 fixiert und wird daher mit dem Besäumtisch 30 linear in Relation zum Kreissägeblatt 20 bewegt. Es ist jedoch grundsätzlich möglich, die Klemmung 41 an der Schiene 32 zu lösen und den Parallelogramm-Quertisch an einer anderen Position in Bezug auf den Besäumtisch 30 an diesem zu fixieren, beispielsweise um Werkstücke bestimmter Abmessungen bearbeiten zu können.

Der Parallelogramm-Quertisch 40 wird im Wesentlichen aus einer vorderen Querstrebe 42, einer hinteren Querstrebe 43, einer durch die Klemmungsvorrichtung 41 gebildeten inneren Längsstrebe und einer äußeren Längsstrebe 44 gebildet. Die oberen Oberflächen 41a und 44a der inneren und äußeren Längsstrebe bilden eine weitere Auflagefläche für ein mit der Formatkreissäge zu bearbeitendes Werkstück und liegen fluchtend zu der Auflagefläche 31 des Besäumtisches 30 und der Arbeitsfläche 11 des Maschinengrundgestells 10. Wie aus der abgebildeten Ausführungsform ersichtlich, kann der Parallelogramm-Quertisch mit weiteren Auflage- und Versteifungselementen versehen sein, so beispielsweise weiterer Längsstreben 45, 46 oder einer am äußeren Ende angeordneten Auflagerolle 47, die der besseren Abstützung und leichteren Handhabung von Werkstücken dienen.

Auf der vorderen Querstrebe 42 und der hinteren Querstrebe 43 sind jeweils zwei Aufnahmeadapter 42a, b bzw. 43a, b befestigt, welche dazu dienen, eine Anschlagschiene 50 auf dem Quertisch zu befestigen. In der Abbildung gemäß den Figuren 1 und 2 ist die Anschlagschiene auf der hinteren Querstrebe 43 befestigt, in der Abbildung gemäß Figur 3 ist die Anschlagschiene umgesetzt und auf der vorderen Querstrebe 42 befestigt. An der Anschlagschiene 50 sind zwei in Längsrichtung der Anschlagschiene 50 verschiebliche Anschlagklappen 51, 52 angeordnet, die in einer gewünschten Position, die das Schnittmaß vorgibt, an der Anschlagschiene fixiert werden können und auf diese Weise die effiziente und präzise Erzielung von zwei bestimmten Schnittmaßen erlauben.

Die Enden der Längsstreben 41, 44 sind jeweils mit den Enden der Querstreben 42, 43 gelenkig verbunden und bilden auf diese Weise in der Abbildung gemäß Figur 1 ein Rechteck aus, dass parallelogrammartig zu einem Parallelogramm verschwenkt werden kann, wie in den Figuren 2 und 3 abgebildet. Die Anschlagschiene 50 folgt hierbei dieser hieraus resultierenden Verschwenkung der vorderen bzw. hinteren Querstrebe 42, 43 in Bezug auf die Ebene des Kreissägeblatts 20 und stellt hierdurch eine Anschlagschiene mit zwei Längsanschlagflächen für die Ausführung eines Gehrungsschnittes dar, wenn der Quertisch parallelogrammartig um einen entsprechenden Gehrungswinkel verschwenkt wird.

Der Parallelogramm-Quertisch 40 ist mittels eines Teleskopschwenkarms 60 am Maschinengrundgestell 10 abgestützt. Der Teleskopschwenkarm 60 umfasst ein Teleskoprohr 61, dessen zum Maschinengrundgestell 10 weisendes Ende 61a um eine vertikale Achse schwenkbar am Maschinengrundgestell 10 gelagert ist. In dem Teleskoprohr 61 ist eine Teleskopstange 62 linear geführt und kann in Richtung aus dem äußeren Ende 61 b des Teleskoprohrs 61 in Längsrichtung des Teleskoprohres 61 ausgefahren werden. Das äußere Ende 62b der Teleskopstange 62 dient als Abstützungspunkt für die äußere Längsstrebe 44 des Parallelogramm-Quertisches 40. Dieses äußere Ende 62b der Teleskopstange 62 wird als Befestigungspunkt des Teleskopschwenkarms am Parallelogramm-Quertisch im Sinne dieser Erfindung verstanden.

Das äußere Ende 62b der Teleskopstange ist mit einer senkrecht stehenden Achse 63 verbunden, an der ein Hülsenrohr 64 mit daran befestigter Diagonalstrebe 65 um eine senkrechte Achse drehbar gelagert ist. Auf diese Weise kann eine Verschwenkung des Teleskopschwenkarms 60 um die am inneren Ende 61a des Teleskoprohres 61 angeordnete Schwenkachse in entsprechender Weise am äußeren Ende 62b der Teleskopstange 62 gegenläufig kompensiert werden und hierdurch sichergestellt werden, dass sich die äußere Längsstrebe 44 stets parallel ausgerichtet zur Längsrichtung des Besäumtisches und damit der Schnittrichtung befindet.

Am nach oben weisenden Ende des Hülsenrohrs 64 und der daran im unteren Bereich fixierten Diagonalstrebe 65, die nach schräg oben verläuft, ist eine Linearschiene 70 angeordnet. Die Linearschiene 70 weist eine Länge auf, die etwa einem Drittel der Länge der vorderen bzw. hinteren Querstrebe 42, 43 entspricht. An der Linearschiene 70 ist ein Lineargleitschuh 71 linear geführt, der seinerseits an der äußeren Längsstrebe 44 auf deren Unterseite befestigt ist. Auf diese Weise wird eine lineare Verschieblichkeit zwischen dem äußeren Ende 62 des Teleskoprohrs 62 des Teleskopschwenkarms 60 am Parallelogramm-Quertisch 40 und dem Parallelogramm-Quertisch 40 selbst bereitgestellt.

Der Lineargleitschuh 71 kann in jeder Stellung an der Linearschiene 70 fixiert werden und somit eine stabile und spielfreie Befestigung erzielt werden.

Die Linearschiene 70 ist horizontal und rechtwinklig zu der äußeren Längsstrebe 44 ausgerichtet und wird in dieser Ausrichtung in jeder Verfahrstellung des Besäumtisches und Verschwenkstellung des Parallelogramm-Quertisches gehalten. Diese Einhaltung der senkrechten Erstreckung der Linearschiene 70 in Bezug auf die äußere Längsstrebe 44 und damit in Bezug auf die Schnittebene des Kreissägeblattes 20 wird gewährleistet, indem der Lineargleitschuh 71 in dieser vorgegebenen Lineargleitrichtung an der unteren Seite der äußeren Längsstrebe 44 fixiert ist.

Figur 1 zeigt den Parallelogramm-Quertisch in einer rechtwinkligen Anordnung, d.h. in einer Anordnung, in welcher der Abstand senkrecht zur Schnittrichtung zwischen der inneren Längsstrebe 41 und der äußeren Längsstrebe 44 einen maximalen Wert einnimmt. Wie ersichtlich, ist in dieser Stellung, wenn der Parallelogramm-Quertisch genau oberhalb der Schwenkachse am inneren Ende 61 a des Teleskoprohrs 61 angeordnet ist, also der Teleskopschwenkarm senkrecht zur Schnittebene des Kreissägeblatts 20 ausgerichtet ist, der Teleskopschwenkarm 60 maximal eingefahren, wenn sich der Lineargleitschuh 71 am äußeren Ende der Lineargleitschiene 70 befindet. Für den Gebrauch der Formatkreissäge für rechtwinklige Schnitte wird der Lineargleitschuh 71 daher in dieser äußeren Stellung an der Linearschiene 70 fixiert.

Die Figur 2 zeigt eine Stellung des Parallelogramm-Quertisches, in welcher dieser parallelogrammartig um 45° verschwenkt ist. Dies stellt die maximale Verschwenkbarkeit des Parallelogramm-Quertisches dar und damit die Stellung, in welcher der Abstand senkrecht zur Schnittebene des Kreissägeblatts 20 zwischen der inneren und äußeren Längsstrebe 41, 44 minimal ist. In entsprechender Weise stellt Figur 3 eine Verschwenkstellung des Parallelogramm-Quertisches 40 dar, die in entgegengesetzter Richtung um diesen maximalen Verschwenkwert 45° verschwenkt ist und daher in gleicher Weise diesen minimalen Abstand zwischen innerer und äußerer Längsstrebe darstellt.

Wie aus den Figuren 2 und 3 ersichtlich, ist in dieser Stellung des Parallelogramm-Quertisches ebenfalls der Teleskopschwenkarm 60 vollständig eingefahren, wenn der Parallelogramm-Quertisch so in Bezug auf das Maschinengrundgestell angeordnet ist, dass der Teleskopschwenkarm senkrecht zur Schnittebene des Kreissägeblatts 20 ausgerichtet ist. Dies wird erreicht, indem der Lineargleitschuh 71 an das innere Ende der Linearschiene 70 verfahren wird und um Gehrungsschnitte unter einem Winkel von +45° bzw. -45° mit der in den Figuren 2 bzw. 3 dargestellten Stellung des Parallelogramm-Quertisches 40 auszuführen, wird der Lineargleitschuh 71 an der Linearschiene 70 in dieser innen liegenden Position fixiert.

In entsprechender Weise wird der Lineargleitschuh für Gehrungsschnitte mit einem kleineren Winkel in einer Zwischenstellung an der Linearschiene fixiert.

Die Linearschiene weist daher idealerweise eine Länge auf, die der Differenz zwischen dem Abstand zwischen innerer und äußerer Längsstrebe in einer Richtung senkrecht zur Schnittebene in der rechtwinkligen Stellung gemäß Figur 1 und der maximal verschwenkten Stellung gemäß Figuren 2 und 3 entspricht. Auf diese Weise kann der Teleskopschwenkarm 60 ideal steif und kompakt konstruiert werden, ohne hierbei auf die Vorteile der Verschwenkbarkeit des Parallelogramm-Quertisches und den dadurch erforderlichen weiteren Ausfahrbereich des Teleskopschwenkarms in Abhängigkeit der Verschwenkung des Parallelogramm-Quertisches 40 verzichten zu müssen.

## Patentansprüche

1. Materialbearbeitungsmaschine, insbesondere Formatkreissäge, umfassend
- ein Maschinengrundgestell (10), an dem ein Bearbeitungswerkzeug (20) angeordnet ist, insbesondere ein Kreissägeblatt (20) mittels einer Lagereinheit um seine Rotationsachse rotierbar gelagert ist, wobei das Bearbeitungswerkzeug in einer Schnittebene angeordnet ist und eine Schnittrichtung (S) definiert,
- einen Quertisch (40) mit einer horizontal liegenden Werkstückauflagefläche (41a, 44a), der in Schnittrichtung beweglich ist relativ zum Bearbeitungswerkzeug,
- einen den Quertisch abstützenden Teleskop-Schwenkarm (60), der an einem inneren Ende des Teleskopschwenkarms (61a) schwenkbar mit dem Maschinengrundgestell verbunden ist und an einem äußeren Ende (62b) des Teleskop-Schwenkarms am Quertisch befestigt ist,
**dadurch gekennzeichnet, dass** das äußere Ende (62b) des Teleskopschwenkarms linear verschieblich am Quertisch (40) befestigt ist.

2. Materialbearbeitungsmaschine nach Anspruch 1,
**dadurch gekennzeichnet, dass** der Quertisch an einem Besäumtisch (30) befestigt ist, der in Schnittrichtung (S) linear beweglich am Maschinengrundgestell (10) gelagert ist.

3. Materialbearbeitungsmaschine nach Anspruch 1 oder 2,
**dadurch gekennzeichnet, dass** der Quertisch ein Parallelogrammquertisch ist, umfassend zwei mit ihrem inneren Ende am Maschinengrundgestell bzw. am Besäumtisch befestigte Querstreben (42, 43) und eine die äußeren Enden der Querstreben verbindende Längsstrebe (44), deren obere Fläche gegebenenfalls gemeinsam mit den oberen Flächen der Querstreben die horizontal liegende Werkstückauflagefläche bildet und die schwenkbar zueinander gelagert sind.

4. Materialbearbeitungsmaschine nach dem vorhergehenden Anspruch,
**dadurch gekennzeichnet, dass** das äußere Ende des Teleskopschwenkarms linear verschieblich an der Längsstrebe (44) befestigt ist.

5. Materialbearbeitungsmaschine nach einem der vorhergehenden Ansprüche,
**dadurch gekennzeichnet, dass** der Quertisch (40) an seinem inneren Ende am Maschinengrundgestell bzw. am Besäumtisch befestigt ist und das äußere Ende (62b) des Teleskopschwenkarms am äußeren Ende des Quertisches befestigt ist.

6. Materialbearbeitungsmaschine nach einem der vorhergehenden Ansprüche,
**dadurch gekennzeichnet, dass** das äußere Ende (62b) des Teleskopschwenkarms linear verschieblich am Quertisch ausgebildet ist, indem eine Lineargleitlagerung (70, 71) zwischen dem Quertisch (40) und dem äußeren Ende (62b) des Teleskopschwenkarms bereitgestellt ist.

7. Materialbearbeitungsmaschine nach dem vorhergehenden Anspruch,
**dadurch gekennzeichnet, dass** die Lineargleitlagerung einen Gleitschuh (71) umfasst, der am Quertisch, vorzugsweise am äußeren Ende des Quertisches befestigt ist und der an einer Linearschiene (70) gelagert ist, die am äußeren Ende des Teleskopschwenkarmes (60) befestigt ist.

8. Materialbearbeitungsmaschine nach dem vorhergehenden Anspruch,
**dadurch gekennzeichnet, dass** der Teleskopschwenkarm (60) ein am Maschinengrundgestell schwenkbar gelagertes Teleskoprohr (61) und eine linear zum Teleskoprohr verschiebliche Teleskopstange (62) umfasst, an der die Linearschiene (70) um eine Schwenkachse (63) schwenkbar gelagert ist und der Lineargleitschuh (71) starr mit dem äußeren Ende des Quertisches (40) verbunden ist.

9. Materialbearbeitungsmaschine nach dem vorhergehenden Anspruch 6,
**dadurch gekennzeichnet, dass** die Lineargleitlagerung einen Gleitschuh umfasst, der am äußeren Ende des Teleskopschwenkarmes befestigt ist und der an einer Linearschiene gelagert ist, die am Quertisch, vorzugsweise am äußeren Ende des Quertisches befestigt ist.

10. Materialbearbeitungsmaschine nach einem der vorhergehenden Ansprüche,
**dadurch gekennzeichnet, dass** die Linearschiene und der Gleitschuh so am äußeren Ende des Teleskopschwenkarmes bzw. am Quertisch befestigt sind, dass sich die Linearschiene in einer horizontalen Ebene und in zumindest einer, vorzugsweise in jeder Arbeitsstellung des Quertisches senkrecht zur Schnittrichtung (S) erstreckt.

11. Materialbearbeitungsmaschine nach einem der vorhergehenden Ansprüche,
**gekennzeichnet durch** eine sich in einer horizontalen Ebene erstreckende Anschlagschiene (50), die am Quertisch und/oder am Besäumtisch befestigt ist, vorzugsweise um eine vertikale Achse schwenkbar befestigt ist.

12. Materialbearbeitungsmaschine nach einem der vorhergehenden Ansprüche,
**dadurch gekennzeichnet, dass** ddie Bearbeitungsmaschine eine Formatkreissäge und das Bearbeitungswerkzeug ein Kreissägeblatt ist und um seine Rotationsachse rotierbar am Maschinengrundgestell gelagert ist

13. Teleskop-Schwenkarmanordnung für eine Materialbearbeitungsmaschine, umfassend:
- einen Teleskop-Schwenkarm (60), der an einem inneren Ende (61 a) des Teleskopschwenkarms schwenkbar mit einem Maschinengrundgestell der Materialbearbeitungsmaschine verbunden werden kann und an einem äußeren Ende (62b) des Teleskop-schwenkarms mit einem Quertisch (40) der Materialbearbeitungsmaschine verbunden werden kann, der in Schnittrichtung (S) verschieblich relativ zum Maschinengrundgestell gelagert ist,
**dadurch gekennzeichnet, dass** das äußere Schwenkarmende (62b) des Teleskopschwenkarms mit einer Lineargleitlagerung (70, 71) verbunden ist, die am äußeren Ende des Quertisch befestigbar ist um eine lineare Verschieblichkeit des Befestigungspunktes des Teleskopschwenkarms am Quertisch bereitzustellen.

## Claims

1. Material-machining machine, in particular panel saw, comprising
- a machine base frame (10), on which a machining tool (20) is arranged, in particular a circular saw blade (20) is mounted rotatably about its axis of rotation by means of a bearing unit, the machining tool being arranged in a cutting plane and defining a cutting direction (S),
- a transverse table (40), which has a horizontal workpiece-supporting surface (41a, 44a) and which is movable in the cutting direction relative to the machining tool,
- a telescopic pivoting arm (60), which supports the transverse table and which is connected at an inner end of the telescopic pivoting arm (61a) pivotably to the machine base frame and is fastened at an outer end (62b) of the telescopic pivoting arm to the transverse table,
**characterised in that** the outer end (62b) of the telescopic pivoting arm is fastened linearly displaceably to the transverse table (40).

2. Material-machining machine according to Claim 1,
**characterised in that** the transverse table is fastened to a squaring table (30), which is mounted on the machine base frame (10) linearly movably in the cutting direction (S).

3. Material-machining machine according to Claim 1 or 2,
**characterised in that** the transverse table is a parallelogram transverse table, comprising two transverse struts (42, 43), fastened by their inner end to the machine base frame or to the squaring table, and a longitudinal strut (44), which connects the outer ends of the transverse struts and the upper surface of which forms the horizontal workpiece-supporting surface, where appropriate together with the upper surfaces of the transverse struts, the transverse struts and the longitudinal strut being mounted pivotably with respect to one another.

4. Material-machining machine according to the preceding claim,
**characterised in that** the outer end of the telescopic pivoting arm is fastened linearly displaceably to the longitudinal strut (44).

5. Material-machining machine according to one of the preceding claims,
**characterised in that** the transverse table (40) is fastened at its inner end to the machine base frame or to the squaring table and the outer end (62b) of the telescopic pivoting arm is fastened to the outer end of the transverse table.

6. Material-machining machine according to one of the preceding claims,
**characterised in that** the outer end (62b) of the telescopic pivoting arm is formed linearly displaceably on the transverse table by providing a linear sliding bearing (70, 71) between the transverse table (40) and the outer end (62b) of the telescopic pivoting arm.

7. Material-machining machine according to the preceding claim,
**characterised in that** the linear sliding bearing comprises a sliding shoe (71), which is fastened to the transverse table, preferably to the outer end of the transverse table, and which is mounted on a linear rail (70), which is fastened to the outer end of the telescopic pivoting arm (60).

8. Material-machining machine according to the preceding claim,
**characterised in that** the telescopic pivoting arm (60) comprises a telescope tube (61), which is pivotably mounted on the machine base frame, and a telescope rod (62), which is displaceable linearly with respect to the telescope tube and on which the linear rail (70) is mounted pivotably about a pivot shaft (63), and the linear sliding shoe (71) is rigidly connected to the outer end of the transverse table (40).

9. Material-machining machine according to the preceding Claim 6,
**characterised in that** the linear sliding bearing comprises a sliding shoe, which is fastened to the outer end of the telescopic pivoting arm and which is mounted on a linear rail, which is fastened to the transverse table, preferably to the outer end of the transverse table.

10. Material-machining machine according to one of the preceding claims,
**characterised in that** the linear rail and the sliding shoe are fastened to the outer end of the telescopic pivoting arm or to the transverse table in such a manner that the linear rail extends in a horizontal plane and in at least one, preferably in each, working position of the transverse table perpendicularly to the cutting direction (S).

11. Material-machining machine according to one of the preceding claims,
**characterised by** a stop rail (50) extending in a horizontal plane, which is fastened to the transverse table and/or to the squaring table, and preferably is fastened pivotably about a vertical axis.

12. Material-machining machine according to one of the preceding claims,
**characterised in that** the machining machine is a panel saw and the machining tool is a circular saw blade and is mounted on the machine base frame rotatably about its axis of rotation.

13. Telescopic pivoting-arm arrangement for a material-machining machine, comprising:
- a telescopic pivoting arm (60), which can be connected at an inner end (61a) of the telescopic pivoting arm pivotably to a machine base frame of the material-machining machine and can be connected at an outer end (62b) of the telescopic pivoting arm to a transverse table (40) of the material-machining machine, which transverse table is mounted displaceably relative to the machine base frame in the cutting direction (S),
**characterised in that** the outer pivoting-arm end (62b) of the telescopic pivoting arm is connected to a linear sliding bearing (70, 71), which can be fastened to the outer end of the transverse table in order to provide linear displaceability of the point of fastening of the telescopic pivoting arm to the transverse table.

## Revendications

1. Machine d'usinage de matériau, en particulier scie circulaire à format, comprenant
- un châssis de machine (10) sur lequel est agencé un outil d'usinage (20), en particulier une lame de scie circulaire (20) au moyen d'une unité de palier montée en rotation autour de son axe de rotation, dans laquelle l'outil d'usinage est agencé dans un plan de coupe et définit une direction de coupe (S),
- une table transversale (40) avec une surface de pose horizontale (41a, 44a) pour pièce à oeuvrer, qui est déplaçable par rapport à l'outil d'usinage dans la direction de coupe,
- un bras pivotant télescopique (60) qui soutient la table transversale et qui est relié, à une extrémité intérieure du bras pivotant télescopique (61a), en pivotement avec le châssis de machine, et est fixé à la table transversale à une extrémité extérieure (62b) du bras pivotant télescopique,
**caractérisée en ce que** l'extrémité extérieure (62b) du bras pivotant télescopique est fixé avec possibilité de translation linéaire sur la table transversale (40).

2. Machine d'usinage de matériau selon la revendication 1,
**caractérisée en ce que** la table transversale est fixée sur une table de rognage (30), laquelle est montée sur le châssis de machine (10) avec possibilité de déplacement linéaire en direction de coupe (S).

3. Machine d'usinage de matériau selon la revendication 1 ou 2,
**caractérisée en ce que** la table transversale est une table à parallélogramme, comprenant deux poutrelles transversales (42, 43) fixée avec une extrémité intérieure sur le châssis de machine ou sur la table de rognage, et une poutrelle longitudinale (44) qui relie les extrémités extérieures des poutrelles transversales, dont la surface supérieure forme, le cas échéant conjointement avec les surfaces supérieures des poutrelles transversales, la surface de pose horizontale pour pièce à oeuvrer, et qui sont montées en pivotement les unes par rapport aux autres.

4. Machine d'usinage de matériau selon la revendication précédente,
**caractérisée en ce que** l'extrémité extérieure du bras pivotant télescopique est fixée avec possibilité de translation linéaire sur la poutrelle longitudinale (44).

5. Machine d'usinage de matériau selon l'une des revendications précédentes,
**caractérisée en ce que** la table transversale (40) est fixée à son extrémité intérieure sur le châssis de machine ou sur la table de rognage, et l'extrémité extérieure (62b) du bras pivotant télescopique est fixée à l'extrémité extérieure de la table transversale.

6. Machine d'usinage de matériau selon l'une des revendications précédentes,
**caractérisée en ce que** l'extrémité extérieure (62b) du bras pivotant télescopique est fixée avec possibilité de translation linéaire sur la table transversale, en prévoyant un palier coulissant linéaire (70, 71) entre la table transversale (40) et l'extrémité extérieure (62b) du bras pivotant télescopique.

7. Machine d'usinage de matériau selon la revendication précédente,
**caractérisée en ce que** le palier coulissant linéaire comprend un patin coulissant (71) qui est fixé sur la table transversale, de préférence à l'extrémité extérieure de la table transversale, et qui est monté sur un rail linéaire (70), lequel est fixé à l'extrémité extérieure du bras pivotant télescopique (60).

8. Machine d'usinage de matériau selon la revendication précédente,
**caractérisée en ce que** le bras pivotant télescopique (60) comprend un tube télescopique (61) monté en pivotement sur le châssis de machine et une tige télescopique (60) capable de translation linéaire par rapport au tube télescopique, sur laquelle le rail linéaire (70) est monté pivotant autour d'un axe de pivotement (63), et le patin coulissant linéaire (71) est relié rigidement à l'extrémité extérieure de la table transversale (40).

9. Machine d'usinage de matériau selon la revendication 6,
**caractérisée en ce que** le palier coulissant linéaire comprend un patin coulissant qui est fixé à l'extrémité extérieure du bras pivotant télescopique et qui est monté sur un rail linéaire, lequel est fixé sur la table transversale, de préférence à l'extrémité extérieure de la table transversale.

10. Machine d'usinage de matériau selon l'une des revendications précédentes,
**caractérisée en ce que** le rail linéaire et le patin coulissant sont fixés à l'extrémité extérieure du bras pivotant télescopique et respectivement à la table transversale de telle façon que le rail linéaire s'étend dans un plan horizontal dans au moins une direction perpendiculaire à la direction de coupe, de préférence dans toute position de travail de la table transversale.

11. Machine d'usinage de matériau selon l'une des revendications précédentes,
**caractérisée par** un rail de butée (50) qui s'étend dans un plan horizontal et qui est fixé sur la table transversale et/ou sur la table de rognage, de préférence fixé en pivotement autour d'un axe vertical.

12. Machine d'usinage de matériau selon l'une des revendications précédentes,
**caractérisée en ce que** la machine d'usinage est une scie circulaire à format et l'outil d'usinage est une lame de scie circulaire montée sur le châssis de machine en rotation autour de son axe de rotation.

13. Agencement de bras pivotant télescopique pour une machine d'usinage de matériau, comprenant :
- un bras pivotant télescopique (60), qui peut être relié, à une extrémité intérieure (61a) du bras pivotant télescopique, en pivotement avec un châssis de la machine d'usinage de matériau, et qui peut être relié, à une extrémité extérieure (62b) du bras pivotant télescopique, à une table transversale (40) de la machine d'usinage de matériau, table qui est montée avec possibilité de translation relative par rapport au châssis de machine en direction de coupe (S),
**caractérisé en ce que** l'extrémité extérieure (62b) du bras pivotant télescopique est reliée à un palier coulissant linéaire (70, 71), qui peut être fixé à l'extrémité extérieure de la table transversale afin de d'assurer une possibilité de translation du point de fixation du bras pivotant télescopique sur la table transversale.
